# EUROPÄISCHE PATENTSCHRIFT

(11) **EP 1 655 448 B1**
(45) Veröffentlichungstag und Bekanntmachung des Hinweises auf die Patenterteilung: **10.06.2009**
(21) Anmeldenummer: 05004645.7
(22) Anmeldetag: 03.03.2005
(51) Int. Cl.: E06B 3/667

(54) **Verbinder von Abstandshalterprofilleisten zwischen Isolierglasscheiben**
Connector for elements spacing panes
Connecteur pour éléments espacant vitres

(30) Priorität: 05.11.2004 DE 102004054019; 09.11.2004 DE 202004017398 U; 11.11.2004 DE 102004054602; 17.02.2005 DE 102005007230
(43) Veröffentlichungstag der Anmeldung: 10.05.2006
(73) Patentinhaber: Schmitz, Werner Dipl.-Ing., 33014 Bad Driburg (DE)
(72) Erfinder: Schmitz, Werner Dipl.-Ing., 33014 Bad Driburg (DE)
(74) Vertreter: Hanewinkel, Lorenz

(56) Entgegenhaltungen:
- DE-U1- 29 914 919
- GB-A- 2 297 349

## Beschreibung

Die Erfindung betrifft einen Einsteckverbinder nach dem Oberbegriff des Anspruchs 1.

Ein solcher Einsteckverbinder ist vom GB 2 297 349 bekannt.

Anordnungen von Einsteckverbindern in hohlen Abstandshalteprofilleisten zwischen Isolierglasscheiben sind aus der DE 195 27 930 bekannt. Der Einsteckverbinder weist ein U- oder Hohlprofil auf, und die Außenfläche sind mit Rippen oder dergleichen versehen, so daß ein guter Presssitz in den Hohlprofilleisten gewährleistet ist und diese sich bei thermischen Längenveränderungen nicht über den Verbinder auseinanderziehen. Die Glasscheiben werden auf dem Abstandshalterrahmen mit einem Thiokolkleber befestigt. Dieser ist jedoch gasdurchlässig, so daß zur Verhinderung eines Feuchtigkeitseintritts in den Glasscheibeninnenraum und eines Austritts des hochmolekularen Füllgases die äußeren Ränder der Hohlprofilverklebung mit einem Butylkitt abgedichtet werden. Eine Dichtigkeit der Stoßstellen der mit einem Einsteckverbinder aneinander gekoppelten Hohlprofilleisten ist jedoch dadurch nicht gegeben, und es bedarf aufwendiger Einzeldichtmaßnahmen der Stoßstellen.

Der Einsteckverbinder ist massiv oder weist eine U-Form mit einer den Hohlprofilleisten innen angepaßte Hohlprofilform auf und trägt Rückhaltelamellen, die gegen ein Abziehen der Hohlprofilleisten einen Rückhalt bieten, der jedoch, insbesondere im kritischen Stoß-Abdichtungsbereich, nur beschränkt wirksam ist. Über den Stoßbereich der Abstandshalterenden kann trockenes Füllgas aus der Scheibe entweichen und feuchte Luft durch die Thiokolverklebung der Scheiben mit den Abstandshaltern in den Scheibeninnenraum diffundieren, wodurch deren Isolationsfunktion stark gemindert wird.

Weiterhin sind Eckverbinder aus der P 42 35 397 C1 bekannt, auf deren Schenkel Hohlprofil-Abstandshalter aufgeschoben werden, die jeweils an einem Stufenabsatz des Eckverbinders enden, wo jedoch keine sichere Abdichtung zum Innenraum der Verbundglasscheibe entsteht.

Es ist Aufgabe der Erfindung, eine Verbesserung eines Eck- oder Einsteckverbinders zu schaffen, die eine selbsttätige sichere Abdichtung der Stoßstelle zwischen den verbundenen Hohlprofilleisten erbringt.

Die Lösung besteht darin, daß die Klappe schräg angestellt mit Butylkitt unterfüllt sind und bei aufgeschobener Hohlprofilleiste in die Vertiefung verschwenkt diese annähernd ausfüllen, wobei randseitig der Klappen austretender Butylkitt einen Stoßbereich an deren freien Enden abdichtet.

Vorteilhafte Ausführungsformen der Erfindung sind in den Unteransprüchen angegeben.

Vorteilhafterweise ist die Ausnehmung in einer oberen Fläche in der Mitte des Einsteckverbinders oder neben den Stufenabsätze des Eckverbinders angeordnet. Damit werden beim Einschieben in die Hohlprofilleisten der Stoßbereich in der Verbindermitte oder an der Ecke von dem austretenden Butylkitt erreicht und die Stoßstelle sicher abgedichtet.

Die Klappen sind biegsam angelenkt, insbesondere mit einem Filmscharnier leicht beweglich jeweils an dem Rand der Ausnehmung befestigt, der zu dem Ende des Einsteckverbinders weist. Dabei ist der Einsteckverbinder so gespritzt, daß die Klappen zunächst schräg stehen und die Ausnehmung frei liegt.

Die Füllmenge an Butylkitt in der Ausnehmung ist so bemessen, daß durch das Einschieben des Verbinders in die Hohlprofilleisten und damit das Herunterdrücken der Klappen soviel Butylkitt aus der Ausnehmung austritt, daß der Abstand zwischen den beiden Hohlprofilleisten bzw. zum Eckverbinder-Stufenabsatz sicher mit Butylkitt gefüllt wird.

Die Lage des Einsteckverbinders zwischen den Hohlprofilleisten ist durch Anschlagstege oder das Eckstück bestimmt. Ein Anschlagsteg befindet sich auf der unteren Fläche des Einsteckverbinders, gegenüber dem Spalt zwischen den beiden Klappen. Weitere Anschlagstege befinden sich vorteilhafterweise an jeder Seite des Einsteckverbinders in der Mitte auf der jeweiligen Schräge des U-förmigen Verbinders.

Vorzugsweise weist in besonderen Ausführungen der Einsteckverbinder zu den Kantenbereichen beidseitig der Vertiefung oder des Eckstückes reihenartig Rutschenhemmstege und/oder Noppen auf, die aus weicherem Kunststoff bestehen, als der übrige Einsteckverbinder, und die mit einem Preßsitz in das Innenprofil der Hohlprofilleiste passen.

Eine weitere Verbesserung der Abdichtung, die auch in Kombination mit der vorstehenden anzuwenden ist, besteht darin, daß die Klappen mit Querschlitzen versehen sind, aus denen der Butylkitt austretend eine Verklebung zu der jeweils dort aufgeschobenen Hohlprofilleiste innenseitig erzeugt.

Eine dritte Verbesserung der Abdichtung die auch in Kombination mit einer oder beiden vorstehenden anzuwenden ist, besteht darin, daß der Steckverbinder ein Hohlprofil aufweist, in dessen niedrigen Seitenwänden jeweils ein Metallband eingespritzt gelagert ist. Das Metallband kann auch u-förmig bodenseitig durchlaufen.

Die Klappen sind mit einem Filmscharnier leicht beweglich jeweils an dem Rand der Ausnehmung befestigt, der zu dem Ende des Einsteckverbinders weist. Dabei ist der Einsteckverbinder an den Klappgelenken so dünn gespritzt, daß die Klappen über der Ausnehmung beweglich sind.

Um den Halt der Hohlprofilleisten auf dem Einsteckverbinder zu verbessern, damit die Dichtigkeit des Stoßbereiches durch den darin befindlichen Butylkitt langfristig auch bei Belastung, die durch Luftdruckänderungen und thermische Ausdehnungsdifferenzen auftreten, zu sichern, sind die drei vorstehenden Varianten einzeln oder in Kombination anzuwenden.

Gewöhnlich ist der Kunststoff des Verbinders vorzugsweise glasfaserdotiert, so daß er eine geringe Schrumpfung und relativ große Stabilität, jedoch eine beschränkte Elastizität aufweist. Deshalb ist nur ein mäßiger Rückhalt durch die Grundstruktur der Verbinderoberflächen, auch wenn sie geriffelt ist, bei ungünstigen Toleranzverhältnissen des Verbinder- und Leistenquerschnitts gegeben. Dem bieten die Rutschhemmstege Abhilfe.

Diese Rutschhemmstege, sind in den Kantenbereich beidseitig vor und hinter der Vertiefung senkrecht zur Verbinderoberfläche gestellt und weisen z. B. eine Höhe von ca. 5 mm, eine geringe Dicke von höchstens einem Millimeter und ein Höhenübermaß zum Querschnittsprofil von 0,1 bis 0,3 mm auf. Diese Klemmstege sind jeweils zu dem nächstliegenden Verbinderende hin gerichtet mit einem Weichkunststoff elastisch abgestützt, wobei die Höhe der Abstützung mit dem Abstand vom Klemmsteg abnimmt. Beispielsweise sind auf jedem der vier Kantenbereiche je fünf Klemmstege ausgebildet. Die einseitigen weichen Kunststoffstützpartien geben den Stützen eine ausreichende Elastizität beim Aufschieben der Profilleisten und einen festen Halt gegen ein Ausziehen, wobei das Übermaßende des schmalen harten Steges beim Einschieben in die Profilleiste eindringt und diese dann partiell ausbeult.

Eine Alternative zu den Rutschhemmstegen sind Rutschhemmnoppen, die ebenso auf die Kantenbereiche aufgebracht werden. Sie sind als Pyramidenstümpfe aus Weichkunststoff ausgebildet und erheben sich jeweils von dem im Querschnitt der Hohlprofilleiste eng tolerierten Kantenbereich um ein Übermaß von 0,3 mm bis 0,6 mm in den gesamten Querschnitt hinein. Z. B. ist die Länge der Pyramidenstümpfe in Einschubrichtung des Verbinders an der Basis etwa 5 mm, ihre Breite ca. 2 mm und ihre Plateaulänge ca. 1 mm.

Eine weitere Alternative zur Haftverbesserung des Steckverbinders ist die Einbringung von Querschlitzen in die Klappen. Diese Schlitze haben z. B. eine Breite von 1 - 2 mm und reichen jeweils über ca. 80 % der Klappenbreite. Es sind zwei bis drei Schlitze pro Klappe vorgesehen, und die sich gegenüberliegenden Klappenkanten haben einen Abstand von z. B. 3 - 5 mm, so daß auch dort der Butylkitt an den im Stoßbereich etwa 0,5 - 1 mm weit beabstandeten Hohlprofilleisten randseitig einen Halt gibt.

Beim Zudrücken des Klappen preßt sich Butylkitt durch die Klappenschlitze und in den Spalt zwischen dem Abstandshalter und dem Verbinder und sorgt so für eine zusätzliche Verklebung.

Die Einsteckverbinder sind vorzugsweise mit relativ dicken Seitenwänden versehen, so daß die Klemmstege und die Klemmnoppen voll durch sie unterstützt sind. Auch die Bodenwandung, die zum Innenraum der Isolierglasscheibe gerichtet ist und die Seitenwände auf ganzer Länge durchgehend verbindet, ist stabil und relativ dick, z. B. 1 mm dick, ausgebildet.

Eine weitere Alternative besteht darin, einen elastischen, gering dotierten Kunststoff für den Verbinder einzusetzen und die Seitenwände und/oder dem Boden jeweils durch eingelegte dünne Metallbänder zu stabilisieren, so daß auch stabile Verbinder für kleinste Hohlprofilabmessungen herzustellen sind. Eine Seitenwandriffelung mit geringem Querschnitt-Übermaß ist vorgesehen. Die Metallbänder sind vorzugsweise L-förmig gewinkelt oder in Längsrichtung gewellt. Der kurze L-Steg hat etwa eine Länge, die der Materialdicke entspricht, die etwa 0,3 - 0,6 mm beträgt. Die kurzen L-Schenkel sind zur Bodenplatte des Verbinders gerichtet.

Außer der Wandung, in der die flache Vertiefung ausgebildet ist, die den Längs-Mittenbereich des Verbinders einnimmt, sind weitere Querverbinder in den Endbereichen der thiokolabgedichteten Seite eingeformt, die eine zusätzliche Stabilisierung des Abstandes der Seitenwände bewirken. Diese Verbinderwand kann auch gänzlich durchgehend ausgebildet sein.

Eine weitere Variante besteht darin, daß der Einsteckverbinder ein winkelförmiger Eckverbinder ist und einen massiven Eckkörper aufweist, dessen äußere Kontur etwa der Kontur der Hohlprofilleiste entspricht, in die sich von dem Eckkörper mit einer Stufe abgesetzte Einsteckarme erstrecken, die nach außen gerichtete Vertiefungen aufweisen, an deren endseitigen Kanten die Klappen mit Folienscharnieren angelenkt sind, deren freien Enden nahe der Stufe enden, so daß der unter der Klappe befindliche Butylkitt der abdichtend austritt.

Zum Erleichtern des Einsteckens sind die Klappen und der Verbinder jeweils endseitig verjüngt ausgebildet.

Der Verbinder ist vorteilhaft mit Rückhaltelamellen oder nach Art der vorbeschriebenen Rückhaltungen ausgebildet, wobei die Einsteckarme sich unter den Randkehlen und auf der gegenüberliegenden Leistenseite abstützen. Der Eckkörper bildet eine Stufe zu den Einsteckarmen, so daß dadurch die Hohlprofilleistenenden dort abdichtend anstoßen und das Granulat den Spalt nicht passieren kann.

Zwei Glasscheiben einer Isolierglasscheibe sind mit Abstandshalte-Hohlprofilleisten unter Zwischenlage von einem dünnen Butylkittband beabstandet gehalten. Zwischen den Enden der Hohlprofile ist ein axial durchgängiger Einsteckverbinder aus Kunststoff eingebracht.

Die Hohlprofilleisten sowie der Einsteckverbinder sind axial durchlässig und mit einem pulverförmigen Absorbermittel gefüllt. Der Innenraum zwischen den Glasscheiben ist gewöhnlich mit einem schweren Gas gefüllt, das durch das Dichtmittel eingeschlossen ist, das in den Randbereich zwischen den Glasscheiben außen anschließend an den Abstandshalter eingebracht ist.
Das Abstandshalterprofil hat zur Dichtung gerichtete abfallende Kehlen an den Kanten, wodurch die Abdichtung noch gesteigert ist.

In einer ersten Ausführung des Einsteckverbinders sind die Seitenwand und der Boden durchgehend und weisen mittig einen schmalen Anschlagsteg auf, bis zu dem die Hohlprofilleisten von beiden Seiten aufgeschoben werden. In den beiden Einsteckbereichen sind jeweils Seitenrippen profiliert ausgebildet. Angepasst an die Profilkehlen des Hohlprofils sind auch die entsprechenden Kantenbereiche der Seitenwände jeweils mit einer Hohlkehle versehen. Dort sind jeweils auf beiden Einsteckbereichen die Seitenwände abgesenkt und mit schmalen Rutschhemmstegen besetzt. Zwischen diesen sind jeweils aus weicherem Kunststoffmaterial Stegpuffer eingebracht, die jeweils zu den Verbinderenden gerichtet abfallen. Die Rutschhemmstege ragen über das Außenprofil der Hohlkehle und der Verbinderaußenseite geringfügig hinaus, so dass eingeschoben eine Preßpassung zum lichten Profil der Hohlprofilleiste entsteht. Im mittleren Verbinderlängsbereich befindet sich eine Vertiefung, die mit einem Übermaß an Butylkitt ausgefüllt ist. Beidendig der Vertiefung sind jeweils Klappen mit einem Filmscharnier angelenkt.

Eine Stirnansicht des Einsteckverbinders macht die recht dicken Seitenwände und den durchgehenden Boden deutlich.

Zwischen den Seitenwänden erstrecken sich nahe an den Einsteckenden Brücken parallel zum Boden. Im Mittenbereich spannt sich von Hohlkehle zu Hohlkehle eine Deckplatte, die die flache Vertiefung zur Außenseite gerichtet enthält, an deren beiden Enden die Klappen zueinander gerichtet angelenkt sind und in der der Butylkitt im Überfluß enthalten ist, so dass die Klappe leicht angedrückt nach oben geneigt stehen, bevor sie in das Hohlprofil eingeschoben sind.

Beispielsweise sind in die Klappen jeweils in Querschlitze eingeformt, so dass bei einem festen Andrücken der Klappen bis in eine Parallelstellung zur Deckplatte der Butylkitt aus diesen und aus dem zwischen den freien Klappenden verbleibenden Zwischenraum sowie an den Seitenrändern austritt und sich mit einer jeweils aufgeschobenen Innenwandung der Hohlprofilleiste verbindet und verklebt. Zusätzlich können die Abstandshalteleisten in die Schlitze hinein verstemmt werden, wodurch eine zusätzliche Abdichtung und eine absolute Auszugssicherheit erbracht wird. Vom Verstemmen sind auf dem Hohlprofil Vertiefungen.

Das untere Niveau von Rutschhemmnoppen liegt etwas unter der Oberkante der Ränder der Seitenwände, und das obere Plateau der Noppen ragt um einige Zehntelmillimeter in das lichte Profil der Hohlprofilleisten, so das sie aufgeschoben jeweils eine leichte Ausbeulung zeigen, wodurch ein sehr zugfester Halt gegen ein Zurückziehen entsteht.

Auf den Seitenwänden sind bei einer alternative Ausführung neben den Hohlkehlen Rutschhemmnoppen aus weichem Kunststoff aufgespritzt. Diese Noppen sind keil- oder pyramidenstumpfförmig ausgebildet. Sie fallen zu den Verbinderenden hin jeweils flacher als auf der entgegengesetzten Seite ab.

Eine dritte Ausführung des Einsteckverbinders hat im wesentlichen Unterschied zu den vorbeschriebenen Ausführungen eine genaue Paßform, insbesondere des Bodens und der Hohlkehlen in das lichte Profil der Hohlprofilleisten, und eine Formstabilität der Seitenwände, die jeweils eine Stahlblecheinlage enthalten. Die Blechdicke entspricht im Beispiel etwa einem Viertel der Seitenwanddicke. Im Bodenbereich ist das Metallband parallel zum Boden abgewinkelt. Die kurze Schenkellänge entspricht etwa der Banddicke. Die Blecheinlage ermöglicht auch, sehr dünne stabile Seitenwände zu erzeugen, die bei kleinen Verbinderquerschnitten ausreichend Raum zum Durchfluß von Absorberpulver belassen.

Die Klappe ist bei einem Einsteckverbinder mit einer bis zum Anschlag aufgesteckter Hohlprofilleiste heruntergeklappt, so dass der Butylkitt in den Spalt im Stoßbereich ausgetreten ist und ihn abdichtet.

Von dem gewöhnlich massiven Eckkörper eines Eckverbinders, der im wesentlichen als ein Zylinderquadrant ausgebildet ist, erstrecken sich im rechten Winkel zueinander zwei Einsteckarme aus den radialen Flächen. Radial nach außen versetzt sind kürzere und dünnere Klappen mit Folienscharnieren an den Kanten des Quadranten angelenkt, so dass sie jeweils in Richtung auf die Vertiefung in der Außenwandung der benachbarten Einsteckarme verschwenkt werden können. Wenn sie auf diese Weise parallel zum Einsteckarm stehen, sind sie unterfüllt mit Dichtungsmittel zu dieser leicht beabstandet.

Die Einsteckarme ragen in ihrer Längserstreckung über die Klappen hinaus und sind in den überstehenden Bereichen mit Rückhaltelamellen versehen, die im Abstandshalteprofil einen festen Sitz erbringen. Die Lamellen überragen die Außenwandungen.

Die Einsteckarme sowie die Klappen tragen an ihren Enden Führungsschrägen. Die Profile des Eckkörpers, der Einsteckarme und der Rückhaltelamellen sind kehlig ausgebildet, so dass sie zu einem üblichen Abstandshalteprofil innen bzw. außen passen. Der Eckkörper ragt allseitig mit einer Stufe über die Einsteckarme hinaus, so dass dort ein dichter Anschlag für das Abstandshalteprofil ausgebildet ist. In den dortigen Spalt wird abdichtend das Übermaß an Butylkitt gequetscht, das unter der Klappe jeweils eingebracht ist.

Bei einer weiteren Variante eines Eckverbinders sind die Klappen jeweils einsteckseitig der Vertiefung der Einsteckarme angelenkt, und die freien Klappenden reichen bis nahe an die Stufe, die den Eckkörper begrenzt. Die Klappen legen sich beim Aufschieben der Hohlprofile über die Vertiefung und quetschen Butylkitt in den Stoß an der Stufe.

## Patentansprüche

1. Einsteckverbinder, der ein Linear- oder Eckverbinder aus Kunststoff und/oder Metall ist, für Abschnitte einer Hohlprofilleiste zur Abstandshaltung von Isolierglasscheiben, wobei um die Hohlprofilleisten eine Dichtung zum Außenrand der Isolierglasscheiben gerichtet eingebracht ist und wobei der Einsteckverbinder ein Außenprofil aufweist, das im wesentlichen dem Innenprofil der Hohlprofilleisten entspricht, und wobei der Einsteckverbinder an der zur Dichtung gerichteten Seite auf einem mittleren oder eckseitigen Längsbereich eine flache Vertiefung aufweist, beidendig von welcher jeweils spiegelbildlich eine dünne Klappe biegsam und/oder scharnierartig angelenkt ist, **dadurch gekennzeichnet, dass** jede klappe jeweils schräg angestellt mit Butylkitt unterfüllt ist und bei aufgeschobener Hohlprofilleiste in die Vertiefung verschwenkt diese annähernd ausfüllt, wobei randseitig der Klappen austretender Butylkitt einen Stoßbereich an deren freien Ende abdichtet.

2. Einsteckverbinder nach Anspruch 1, **dadurch gekennzeichnet, dass** der Einsteckverbinder zu den Kantenbereichen beidseitig der Vertiefung reihenartig Rutschhemmstege und/oder -noppen trägt, die aus weicherem Kunststoff bestehen, als der übrige Einsteckverbinder aufweist, und die mit einem Preßsitz in das Innenprofil der Hohlprofilleisten passen.

3. Einsteckverbinder nach Anspruch 1, **dadurch gekennnzeichnet, dass** die Klappen mit Querschlitzen versehen sind, aus denen der ausgetretene Butylkitt die jeweils dort aufgeschobenen Hohlprofilleisten innenseitig verklebt.

4. Einsteckverbinder nach Anspruch 1, **dadurch gekennzeichnet, dass** der Steckverbinder ein Hohlprofil aufweist, in dessen niedrigen Seitenwänden und/oder Boden ein Metallband eingespritzt eingelagert ist.

5. Einsteckverbinder nach einem der vorstehenden Ansprüche, **dadurch gekennzeichnet, dass** die Klappen jeweils an gegenüberliegenden Enden der Vertiefung mit einem Filmscharnier angelenkt sind.

6. Einsteckverbinder nach einem der vorstehenden Ansprüche, **dadurch gekennzeichnet, dass** er ein axial durchlässiger Hohlkörper ist, mit einer Bodenplatte, die eingebaut zu einem Isolierglasscheibeninnenraum gerichtet ist, mit rechtwinklig daran angespritzten Seitenwänden und mit einer Deckplatte, die die Vertiefung enthält und die Klappen trägt.

7. Einsteckverbinder nach Anspruch 6, **dadurch gekennzeichnet, dass** die Seitenwände an ihren Übergängen zur Deckplatte Hohlkehlen aufweisen, die in einen lichten Profil der Hohlprofilleisten im Bereich von Profilkehlen passen, die der Aufnahme der Thiokol-Abdichtung dienen.

8. Einsteckverbinder nach Anspruch 6, **dadurch gekennzeichnet, dass** auf den Seitenwänden sich senkrecht von der Bodenplatte Seitenrippen erstrecken und längsmittig im Stoßbereich ein schmaler Anschlagsteg auf dem Boden und/oder den Seitenwänden durchlaufend ausgebildet ist.

9. Einsteckverbinder nach Anspruch 6, **dadurch gekennzeichnet, dass** die Seitenwände jeweils eine Dicke aufweisen, die etwa einem Viertel einer Verbinderbreite entspricht.

10. Einsteckverbinder nach Anspruch 2, **dadurch gekennzeichnet, dass** die Rutschhemmstege jeweils auf einem abgesenkten Seitenwandbereich als quer zur Einsteckrichtung verlaufende schmale Lamellen ausgebildet sind, zwischen denen jeweils Stegpuffer aus relativ weichem Kunststoff ausgebildet sind.

11. Einsteckverbinder nach Anspruch 10, **dadurch gekennzeichnet, dass** die Stegpuffer jeweils zum nächstliegenden Ende des Einsteckverbinders gerichtet verjüngt sind.

12. Einsteckverbinder nach Anspruch 10, **dadurch gekennzeichnet, dass** die Rutschhemmstege sich unter einer benachbarten Hohlkehle erstrecken.

13. Einsteckverbinder nach Anspruch 2, **dadurch gekennzeichnet, dass** die Rutschhemmnoppen als Keile oder als Pyramidenstümpfe ausgebildet sind.

14. Einsteckverbinder nach Anspruch 13, **dadurch gekennzeichnet, dass** die Rutschhemmnoppen in Richtung auf das nächstliegende Ende des Einsteckverbinders flacher geneigt sind als an der entgegengesetzten Seite.

15. Einsteckverbinder nach Anspruch 1, **dadurch gekennzeichnet, dass** der Einsteckverbinder ein winkelförmiger Eckverbinder ist und einen massiven oder durchgehend hohlen Eckkörper aufweist, dessen äußere Kontur etwa der Kontur der Hohlprofilleisten einschließlich der eingesteckten Klappen entspricht, und von dem Eckkörper sich Einsteckarme jeweils in die Hohlprofilleistenenden erstrecken und jeweils die Klappen mit einem Biegebereich oder mit einem Filmscharnier an dem Eckkörper oder mit ihrem freien Ende zu diesem gerichtet angelenkt sind und sich jeweils beabstandet über der Vertiefung der Einsteckarme erstrecken.

16. Einsteckverbinder nach Anspruch 15, **dadurch gekennzeichnet, dass** die Einsteckarme Rückhaltelamellen tragen, die sich jeweils an der Seitenwand abstützen.

17. Einsteckverbinder nach Anspruch 15, **dadurch gekennzeichnet, dass** der Eckkörper im wesentlichen prismatisch als ein Zylinderquadrant oder mit dreieckigem Querschnitt ausgebildet ist.

## Claims

1. Insertion-connector, which is a linear- or comer-connector made of plastic and/or metal, for parts of a hollow-profile-bar serving to keep a distance between insulating glass panes, whereby a sealing is applied to the outer rim of the hollow-profile-bars, and whereby the insertion-connector shows an outer profile, essentially mirroring the inside-profile of the hollow-profile-bar, and whereby the insertion-connector shows a shallow indentation on the side facing the sealing in a longitudinal region either in the middle or at the corners, on both sides of which a thin flap is linked in either a bendable or in a hinge-like way, the flaps mirroring each other, **characterized in that** each flap is directed at an angle and underfilled with Butyl, and, when the hollow-profile-bar is pushed on the connector, sinks into the indentation, nearly filling this space, whereby Butyl protruding at the edges of the flaps seals a joint region at its free end.

2. Insertion-connector according to claim 1, **characterized in that** the insertion-connector is equipped with rows of slip-hindering bridges or knobs, directed towards the edge area on each side of the indentation which consist of softer plastic material then the remainder of the insertion-connector, and which match the inside-profile in a force fit.

3. Insertion-connector according to claim 1, **characterized in that** the flaps are equipped with horizontal slits, from which the protruding Butyl seals the inside of the pushed-on hollow-profile-bars.

4. Insertion-connector according to claim 1, **characterized in that** the insertion-connector has a hollow profile, in the sides and/or base of which a metal strip is inserted by injection moulding.

5. Insertion-connector according to one of above claims, **characterized in that** the flaps on opposite ends of the indentation are each supported by a film hinge.

6. Insertion-connector according to one of the above claims, **characterized in that** it is an axially permeable hollow corpus, with a base plate which, when the connector is mounted, is directed towards an insulating-glass-panes' inside-space, with injection-moulded side walls attached to it at right angles, and with a cover plate, which contains the indentation and carries the flaps.

7. Insertion-connector according to claim 6, **characterized in that** the side walls present hollow grooves at their junction to the cover-plate, which fit into the internal width of profile-grooves in the hollow-profile-bar, which in turn serve to contain the Thiokol sealing.

8. Insertion-connector according to claim 6, **characterized in that** side ribs extend vertically from the base-plate on the side walls, and in the joint region a narrow stay is formed, running centrally across the entire length on the base and/or the side walls.

9. Insertion-connector, according to claim 6, **characterized in that** in each case the thickness of the side walls corresponds to approximately a quarter of the width of the connector.

10. Insertion-connector according to claim 2, **characterized in that** in each case the slip-hindering bridges are shaped as narrow lamellas on a lowered area of the side wall, running transversally to the insertion direction, in between which bridge-buffers are formed, that are made of relatively soft plastic material.

11. Insertion-connector according to claim 10, **characterized in that** each of the bridge-buffers tapers in the direction of the nearest end of the insertion-connector.

12. Insertion-connector according to claim 10, **characterized in that** the slip-hindering bridges extend underneath a neighbouring hollow groove.

13. Insertion-connector, according to claim 2, **characterized in that** the slip-hindering knobs are shaped as wedges or truncated pyramids.

14. Insertion-connectors, according to claim 13, **characterized in that** the slip-hindering knobs in the direction of the nearest edge of the insertion-connector are bent flatter then those on the opposite side.

15. Insertion-connector, according to claim 1, **characterized in that** the insertion-connector is an angular comer-connector, and possesses either a solid or throughout hollow angular body, whose outer contours correspond to the contours of the hollow-profile-bars inclusive of the inserted flaps, and insertion-arms extend from the angular body into the hollow-profile-bars, and in each case the flaps are supported on the angular body with a bending margin or with a film hinge or with their free end are directed towards it, and in each case extend at a distance above the indentation of the insertion-arms.

16. Insertion-connector, according to claim 15, **characterized in that** the insertion-arms carry retention lamellas, which support themselves on the side wall.

17. Insertion-connectors, according to claim 15, **characterized in that** the angular body is shaped essentially prismatic as a cylinder quadrant or with a triangular cross-section.

## Revendications

1. Connecteur enfichable, qui est un connecteur linéaire ou angulaire en plastique et / ou en métal, pour des sections de baguettes à profil creux espaçant des vitres isolants, auquel cas un joint est appliqué autour des baguettes à profil creux, orienté vers le bord des vitres, et le connecteur enfichable présente un profil extérieur essentiellement en miroir du profil intérieur des baguettes à profil creux, et le connecteur enfichable présente une empreinte peu profonde, située sur le côté faisant face au joint - sur une zone longitudinale centrale ou angulaire - aux deux côtés de laquelle un clapet fin est relié de manière flexible ou à la manière d'une charnière, les clapets étant symétriques l'un de l'autre, **caractérisé en ce que** chaque clapet est incliné et repose sur du mastic de butyle, et, lorsque la baguette à profil creux est enfichée, le clapet s'enfonce dans l'empreinte, quasiment remplissant cet espace, alors que le mastic de butyle sortant du côté des bords des clapets étanchéifie une zone de jonction à son extrémité libre.

2. Connecteur enfichable selon la revendication 1, **caractérisé en ce que** le connecteur enfichable, de chaque côté de l'empreinte, est doté des rangées de traverses ou de picots entravant son glissement, orientés vers les zones de bord, qui sont fabriqués en plastique plus mou que le reste du connecteur enfichable, et qui s'enfilent dans le profil intérieur des baguettes à profil creux dans un ajustement à serrage.

3. Connecteur enfichable selon la revendication 1, **caractérisé en ce que** les clapets sont équipés de lacunes horizontales, par lesquels sort le mastic de butyle, dans le cas que les baguettes à profil creux sont enfilées, et colle à l'intérieur des baguettes.

4. Connecteur enfichable selon la revendication 1, **caractérisé en ce que** le connecteur enfichable a un profil creux, dans les côtés et / ou à la base duquel une bande de métal est inséré par moulage à injection.

5. Connecteur enfichable selon l'une des revendications ci-dessus, **caractérisé en ce que** les clapets sont reliés aux extrémités opposées de l'empreinte chacun par un film charnière.

6. Connecteur enfichable selon l'une des revendications ci-dessus, **caractérisé en ce qu'**il est un corps creux, axialement perméable, avec une plaque de base qui, lorsque le connecteur est monté, est dirigé vers un espace intérieur des vitres isolants, avec des parois moulées à injection, relies a celui-ci en un angle droit, et avec une plaque supérieure qui contient l'empreinte et porte les clapets.

7. Connecteur enfichable selon la revendication 6, **caractérisé en ce que** les parois latérales présentent des gorges avoisinantes la plaque supérieure, qui correspondent à des rainures profilés dans l'intérieur de la baguette à profil creux, recevant le joint Thiokol.

8. Connecteur enfichable selon la revendication 6, **caractérisé en ce que** des nervures latéraux s'étendent verticalement de la plaque de base sur les parois, et qu'une étroite traverse d'arrêt est formé au centre du côté longitudinale dans la zone de jonction, s'étendant à travers toute la largeur de la plaque de base et / ou sur les parois latérales.

9. Connecteur enfichable, selon la revendication 6, **caractérisé en ce que**, dans chaque cas, l'épaisseur des parois correspond à environ un quart de la largeur du connecteur.

10. Connecteur enfichable selon la revendication 2, **caractérisé en ce que** dans chaque cas, les traverses entravant le glissement ont la forme de lamelles étroites, transversales par rapport à la direction d'enfilement, s'étendant sur une zone abaissée de la paroi latérale, entre lesquelles sont formés des tampons en matière plastique relativement souple.

11. Connecteur enfichable selon la revendication 10, **caractérisé en ce que** chacun des tampons de traverses s'effile dans la direction de l'extrémité la plus proche du connecteur enfichable.

12. Connecteur enfichable selon la revendication 10, **caractérisé en ce que** les traverses entravant le glissement s'étendent sous une gorge avoisinante.

13. Connecteur enfichable, selon la revendication 2, **caractérisé en ce que** les picots entravant le glissement sont en forme de coin ou de troncs de pyramide.

14. Connecteur enfichable, selon la revendication 13, **caractérisé en ce que** les picots entravant le glissement situés près de l'extrémité la plus proche du connecteur enfichable sont plus inclinées que ceux du côté opposé.

15. Connecteur enfichable, selon la revendication 1, **caractérisé en ce que** le connecteur enfichable est un connecteur de coin angulaire et dispose d'un corps angulaire entièrement creux ou solide, dont les contours correspondent approximativement aux contours de la baguette à profil creux y compris les clapets insérés, et que du corps angulaire des bras enfichables s'étendent respectivement dans les extrémités des baguettes à profil creux, et dans chaque cas, les clapets sont montés sur le corps avec une zone de flexion ou avec un film charnière ou avec leur extrémité libre sont dirigés vers le corps angulaire, et, dans chaque cas, s'étendent à une distance au-dessus de l'empreinte dans les bras enfichables.

16. Connecteur enfichable, selon la revendication 15, **caractérisé en ce que** les bras enfichables portent des lamelles de retenue, dont chacune s'appuie sur la paroi latérale.

17. Connecteur enfichable, selon la revendication 15, **caractérisé en ce que** le corps angulaire est essentiellement prismatique de forme d'un quadrant de cylindre ou de section triangulaire.
